# EUROPÄISCHE PATENTSCHRIFT

(11) **EP 0 793 753 B1**
(45) Veröffentlichungstag und Bekanntmachung des Hinweises auf die Patenterteilung: **08.12.1999**
(21) Anmeldenummer: 95931123.4
(22) Anmeldetag: 26.09.1995
(51) Int. Cl.: E02B 15/04

(54) **VORRICHTUNG FÜR DIE SCHNELLE MONTIERUNG EINER VERUNREINIGUNGSSCHUTZSPERRE AUS EINEM TEILS MIT FLÜSSIGKEIT, TEILS MIT GAS ZU FÜLLENDEN, BIEGUNGSFÄHIGEN ROHR**
QUICK ASSEMBLY DEVICE FOR POLLUTANT BARRIERS MADE OF A FLEXIBLE PIPE TO BE PARTIALLY FILLED WITH LIQUIDS AND PARTIALLY FILLED WITH GAS
DISPOSITIF DE MONTAGE RAPIDE DE BARRAGES DE PROTECTION CONTRE DES POLLUANTS CONSTITUES DE TUYAUX SOUPLES REMPLISSABLES EN PARTIE AVEC DES LIQUIDES ET EN PARTIE AVEC DES GAZ

(30) Priorität: 31.10.1994 CH 323794
(43) Veröffentlichungstag der Anmeldung: 10.09.1997
(73) Patentinhaber: Manzin, Sergio, CH-9030 Abtwil (CH)
(72) Erfinder: Manzin, Sergio, CH-9030 Abtwil (CH)
(74) Vertreter: Kulhavy, Sava V.
(86) Internationale Anmeldenummer: CH9500216
(87) Internationale Veröffentlichungsnummer: WO9613638

(56) Entgegenhaltungen:
- FR-A- 1 121 333
- GB-A- 2 250 720
- US-A- 5 020 940

## Beschreibung

### Technisches Gebiet

Die Erfindung betrifft eine erste Vorrichtung für die schnelle Montierung einer Verunreinigungsschutzsperre, bestehend aus einem Behälter mit seitlichen Schleppösen für das Schleppen des Behälters, wobei der Behälter an einem ersten Ende mit einer Verschlussplatte mit Dichtungs- bzw. Überdruckventil versehen ist, einen einzigen Raum und ein biegungsfähiges Rohr aufweist; ferner eine zweite Vorrichtung für die schnelle Montierung einer Verunreinigungsschutzsperre, bestehend aus einem Behälter und einem biegungsfähigen Rohr, welcher an einem ersten Ende mit einer Verschlussplatte mit einem Dichtungs- bzw. Überdruckventil mit seitlichen Schleppösen für das Schleppen des Behälters während dem Füllen des Rohres versehen ist. Außerdem betrifft die Erfindung ein Verfahren zur Füllung des Rohres der erfindungsgemäßen Vorrichtung.

### Stand der Technik

Die Anwendung von aufblasbaren, mit Wasser belasteten Schutzsperren gegen die Ausbreitung von verunreinigenden Substanzen wurde, um nur die bekanntesten Beispiele zu erwähnen, in verschiedenen Versionen z.Bsp. in der Schweiz, in Deutschland, England und in den Vereinigten Staaten vorgeschlagen. Ein erstes gemeinsames Element all dieser bekannten Lösungen ist die langwierige Operationalisierung sowohl bei der Auslegung als auch bei der Einholung der Barrieren infolge der Komplexität bei der Handhabung von sperrigen Anhäufungen der Sperrmaterialstücke. Ein anderer negativer Faktor entsteht aus der Tatsache, dass diese platzbeanspruchenden Sperrstücke ein hemmendes Element sowohl auf dem Deck der Versorgungsschiffe als auch bei den Lagerhallen aufgrund der Kompliziertheit der Umladungen auf der Aufbewahrung sind. Ein drittes negatives Element sind die Füllungsmodalitäten durch Pumpen und Kompressoren der eins nach dem andern festgemachten Sperrstücke auf dem Deck der Versorungsschiffe. Es handelt sich um schwierige Operationen, welche nicht nur eine bedeutende Anhäufung von grossen Mengen wiederstandsfähiger Materialien erfordern, sondern auch Mannschaften von Spezialisten mit permanentem Einsatz für sich beanspruchen. Die obenerwähnten Probleme der Platzbeanspruchung, Auslegung und Verbindung verhindern zudem eine wirklich effiziente Anwendung von Hubschraubern oder anderen, schnellen, kleindimensionierten Interventionsmitteln. Was die anderen traditionellen Systeme anbelangt, d.h. starre, am Boden verankerte Barrieren, oder Barrieren teils starr und teils pneumatisch, gummierte Barrieren mit eingebauten Schwimmkörpern, Schürzen und Drahtseilen, etc., sind diese vielfältig und enthalten auch die vorher zitierten Typen aber in grösseren Massstäben. Es existieren auch andere spezielle und im Verhältnis zur Länge, schwerfälligere, nur für das Meer bestimmte Versionen mit 35 Kg Gewicht pro 10 Meter und mit Kosten, ohne Zubehör, zwischen 200.-- und 400 SFr. pro Meter.

Die britische Druckschrift GBA 2 250 720 schlägt vor, die Verunreinigungsschutzsperre mit einem leichtgewichtigen Rohr herzustellen, das mit Schaumstofffüllung ausgestattet ist. Dabei kann zusätzlich ein zweites Rohr vorgesehen werden, in das Wasser als Ballast gefüllt wird. Das Wasser hat hier nur teilweise eine Ballastfunktion und ist zusammen mit dem leichtgewichtigen Rohrmaterial selbst schwimmfähig. Der grössere Schaumstoffkörper schwimmt mehrheitlich auf dem Wasser.

Die US-PS 5 020 940 schlägt ein Schlauchsystem mit wenigstens zwei Kammern vor, wobei bevorzugt in einer Kammer Luft und in der anderen sauberes oder bereits verunreinigtes Wasser als Ballast gepumpt wird. Je nach Länge kann der Doppelschlauch über die ganze Länge aus zwei longitudinalen Kammern oder aber aus mehreren getrennten Schlauchabschnitten bestehen. Alle Schlauchabschnitte benötigen separate Füllstellen. Für die Stabilisierung können oben und unten an dem Doppelschlauch Flossen oder Rippen angeordnet werden, die allerdings flach sein müssen, damit der Doppelschlauch vor dem Einsatz gefaltet oder aufgerollt aufbewahrt werden kann. Das Schlauchmaterial kann auf Spulen oder Rollen oder in Kisten auf sehr kleinem Raum gelagert werden. In der konkreten Anwendung bzw. Auslegung der Verunreinigungs- schutzsperre auf dem Wasser kann diese erst dann mit dem gasförmigen bzw. flüssigen Medium gefüllt werden, wenn der Schlauch teilweise oder ganz ausgestreckt im Wasser liegt:
- entweder wird der Schlauch zuerst vollständig abgerollt bzw. aus der Lagerkiste genommen und von dem einen oder dem anderen Ende her (oder an irgend einer Stelle dazwischen) mit den beiden Medien befüllt,
- oder der Schlauch wird von dem Anfangsteil das zuerst abgerollt bzw. aus der Lagerkiste genommen wird, bereits während dem Auslegen befüllt.

Die französische Druckschrift 1 121 333 aus dem Jahre 1955 zeigt eine Vorrichtung, die die Merkmale des Oberbegriffes der Ansprüche 1 und 2 aufweist. Die Vorrichtung einthält ein Einkammerrohr, das wie die GBA 2 250 720 bevorzugt mit Schaumstoff oder einer sehr leichten Flüssigkeit wird.

### Darstellung der Erfindung

Der Erfindung wurde die Aufgabe zu Grunde gelegt, die obengenannten Nachteile entscheidend zu beseitigen.

Gemäß einer ersten Variante der erfindungsgemässen Vorrichtung befinden auf der äusseren Oberfläche der Verschlussplatte für die Füllung des Rohres sich zwei Injektoren, und zwei Füllungskapseln, ist das Rohr auf sich selbst gefaltet, d.h. auf seinen eigenen, biegungsfähigen Wände zusammengelegt im Behälter angeordnet, ist das Rohr teils mit Flüssigkeit und teils mit Gas zu füllen und dazu mit einer internen, biegungsfähigen, flexiblen, in sich selbst zusammenfaltbaren Scheidewand ausgestattet, deren Breite innerhalb der Länge des Rohrdiameters und des Kreisumfangs desselben Rohres liegt, welches auf diese Weise geteilt zwei longitudinale, übereinderliegende, asymmetrische Räume aufweist, oder enthält das Rohr dazu in seinem Inneren einen biegungsfähigen Sack, ist das Rohr offen auf der Seite des Injektors und geschlossen wie ein Sack am anderen, offenen Ende des Behälters, wobei das offene Ende des Rohres, für das Zusammenhalten des Behälters und des Rohres während und nach dem Schleppen am Behälter befestigt ist und ist der Sackboden des Rohres derart im Behälter gelagert, dass er beim Schleppen, während dem Füllen des Rohres, als erster aus dem anderen, offenen Ende des Behälters ausgestossen wird.

Gemäß einer zweiten Variante der erfindungsgemässen Vorrichtung weist der Behälter einen zentralen und einen peripherischen Raum auf, wobei der zentrale Raum innerhalb des peripherischen Raumes angeordnet und der Behälter an dem, der Verschlussplatte gegenüberliegenden Ende offen ist, befinden auf der äusseren Oberfläche der Verschlussplatte, welche den peripherischen Raum abschließt, für die Füllung des Rohres sich ein Injektor und eine Füllungskapsel, ist das Rohr auf sich selbst gefaltet, d.h. auf seinen eigenen, biegungsfähigen Wände zusammengelegt im perpherischen Raum des Behälters angeordnet, ist das Rohr teils mit Wasser und teils mit Gas zu füllen und dazu mit einer internen, biegungsfähigen, flexiblen, in sich selbst zusammenfaltbaren Scheidewand ausgestattet, deren Breite innerhalb der Länge des Rohrdiameters und des Kreisumfangs desselben Rohres liegt, welches auf diese Weise geteilt zwei longitudinale, übereinanderliegende, asymmetrische Räume aufweist, oder enthält das Rohr dazu in seinem Inneren einen biegungsfähigen Sack, ist das Rohr offen auf der Seite des Injektors und geschlossen wie ein Sack am anderen, offenen Ende des Behälters, wobei Ferner das offene Ende des Rohres, für das Zusammenhalten des Behälters und des Rohres während und nach dem Schleppen am Behälter befestigt ist und ist der Sackboden des Rohres derart im Behälter gelagert, dass er beim Schleppen als erster aus dem anderen, offenen Ende des Behälters ausgestossen wird, und steht der zentrale Raum am ersten Ende mit dem Wasserraum in Verbindung, so dass der Eintritt des Wassers aufgrund der Schleppung des Behälters durch den zentralen Raum erfolgt.

Die Erfindung betrifft ferner besonders vorteilhafte Ausgestaltungen einer Verfahrens zur Füllung des Rohres der Vorrichtung, sowie der Vorrichtung wozu auf die Ansprüche 3 bis 9 Bezug genommen wird.

Die neue Erfindung erlaubt die Nachteile des Standes der Technik zu beseitigen und ergibt zusammenfassend folgende Vorteile:
1. Handlichkeit, aufgrund seiner konstruktiven Einfachheit, welche durch die Methodik der Zusammenfaltung und der Loslösung durch Schleppen die Konzentration grosser Mengen von einsatzbereiten Barrieren in abgelegenen Gebieten schnell und ohne Beanspruchung von grossdimensionierten Schiffen und kostspieligen Mannschaften erlaubt. Zudem, da die Verbindung der Teilstücke unter Benutzung der Behälter als Schwimmkörper mit abgedichteter Sacköffnung erfolgt, vergibt diese Tatsache den operationellen Verbindungsprozeduren eine zusätzliche Einfachheit im Kontext der Montage dieser besonderen Verunreinigungsschutzsperre. Das System des asymmetrischen Doppelraumes besitzt zudem noch einen operationellen Vorteil im Vergleich mit denjenigen der herkömmlichen traditionellen mit Gas und Flüssigkeit gefüllten Barrieren. Tatsächlich ist es mit diesem System möglich mit jeglicher Meeresstärke zu arbeiten, denn für das Funktionieren der Sperre ist eine zwangsläufige kalibrierte Ballasteinnahme nicht notwendig, im Gegenteil das System erlaubt unterschiedliche Wassereinnahmen, vorausgesetzt, dass angemessene Mengen von Pressgas das Ungleichgewicht kompensieren, indem dem biegungsfähigen Rohr die gewünschte Starrheit gegeben wird.
2. Leichtigkeit dank der eigentlichen Merkmale der Werkstoffe, welche wiederstandsfähig sind ohne platzraubend zu sein.
3. Wirtschaftlichkeit, sei es auf Grund der Handlichkeit, der Bequemlichkeit der Lagerung, der Instandstellung und des Transportes, sei es wegen der tieferen Produktionskosten der Einrichtungen, welche für grossdimensionierte Ersteinsätze konzipiert wurden mit dem Zweck der Steuerung weit ausgedehnter Oberflächen von Verunreinigungselementen entfernt von strategischen Stellen, welche später mit anderen robusteren und geeigneteren Barragen umgekreist werden, d.h. Barragen von kürzeren Längen und höheren Preisen.

Das erfindungsgemässe Sperren verfügt letzten Endes über aktive und nicht passive Eigenschaften und bei grossen Katastrophen können sie als "Wegwerfbarrieren" in mehrfachen, parallelen Reihen eingesetzt werden, wobei die Sperrenlänge mehr von den zu Verfügung stehenden einsatzbereiten Behältern abhängt als von den operativen, für die Ausbreitung der Säcke notwendigen Zeiträumen. Die Vorrichtung nach der Erfindung besteht, kurz gesagt, aus Paketen von auf sich selbst zusammengefalteten, flexiblen Röhren, derart innerhalb von Behältern gelagert, dass ihre Loslösung, Füllung und Anschluss, mittels wenigen einfachen Handlungen erfolgen kann.

Die folgenden Figuren übermitteln eine detaillierte Erklärung der Erfindung:

### Wege und Ausführung der Erfindung

Figur 1 zeigt einen Querschnitt der Vorrichtung auf der einen Seite geöffnet und auf der anderen Seite durch den Verschlussdeckel (5), welcher im Falle eines Einsatzes entfernt werden muss, geschlossen. Das ganze System besteht aus einem Behälter (1) der einen zentralen Raum (26) für die Steuerung von Wasser als Ballast innerhalb des asymmetrischen unteren Raumes des in Figur vollständig zusammengefalteten, biegungsfähigen Rohres (2), aufweist, zentraler Raum der oberen Seite durch die ebenfalls total zusammengefalteten Scheidewand (2') begrenzt und an der unteren Seite durch das biegungsfähige Rohr (2) selbst. Der Eintritt des Wassers durch den zentralen Raum erfolgt auf Grund der Schleppung des offenen Behälters (1), mittels der an die Schleppöse fixierten Schleppseile, während die gleichzeitige Loslösung des biegungsfähigen Rohres erfolgt, sowohl wegen des Wasserdruckes auf dem Boden (3) des Rohres (2) als auch wegen der Viskosität desselben Wassers, und auf Grund der Spannung zwischen dem Boden (3) des Rohres (2) und der Boje (40), zu welcher der äussere Sackboden mittels vier Befestigungsbolzen (31, 31', 32, 32') haftet, wobei die Verbindung mit der Boje noch leichter erfolgen kann durch eine manuelle Loslösung eines kleinen Stückes vom Rohr durch Ziehung am entsprechenden Befestigungsring (30). Die Figur zeigt das andere Ende des Behalters bei der entgegengesetzten Seite, derjenige welcher vom Rohrboden umgewölbt ist. Auf dieser Seite erfolgt, mittels des Kompressors (10), der Einlass der für die Füllung notwendigen Gasmenge durch die Füllungskapsel (6.2) und den entsprechenden Injektor (7.1) währenddem das Dichtungsventil (8.1) und das Überdruckventil (11) ein konstantes und kalibriertes Starrheitsniveau des Rohres garantieren. Pressluft, welche den asymmetrischen oberen Raum besetzen wird, der sich innerhalb des Rohres befindet und als Dach die Wand des biegungsfähigen Rohres und als Boden die flexible Scheidewand hat. Zur Sicherung für das Zusammenhalten der Vorrichtung sorgen einerseits die Befestigung des biegungsfahigen Rohres am Boden des peripherischen Raumes (27), anderseits ein beweglicher Verschluss. In der Figur nicht sichbar. Der peripherische Raum (27), gefüllt mit dem auf sich zusammengefalteten, zweiräumigen, biegungsfähigen Rohr ist mit einer hermetischen Verschlussplatte (37) ausgerüstet auf dessen Oberfläche sich vier Kupplungslöcher befinden, von denen zwei (33, 33') in Figur, sichtbar sind.

Figur 2 stellt den Behälter (1) dar, welcher eher eine zylindrische Form hat und in seinem Innern das auf sich selbst zusammengefaltene, biegungsfähige Rohr (2) trägt, welches seinerseits die ebenfalls auf sich selbst zusammengefaltene Scheidewand (2') in seinem Innern hat, welche die beiden oberen und unteren asymmetrischen Kammern bildet, von denen die obenstehende (50) mit Pressluft und die untenstehende (51) mit Wasser gefüllt werden. Die Öffnung (4) des biegungsfähigen Rohres haftet hermetisch am Behälter während dessen Sackboden (3) derart gelagert ist, dass er als erster am anderen Ende des Behälters ausgestossen wird, welcher mit einem Deckel (5) versehen ist. Das andere Ende, mit einer Verschlussplatte ausgerüstet (37), welche auf ihrer Oberfläche zwei von total vier Kupplungslöchern aufweist, hat die Funktion als Dichtung den Druck zu halten und besitzt zwei Füllungskapseln (6.1, 6.2) und zwei Injektoren (7.1, 7.2) mit der Aufgabe des Transfers der notwendigen Gasmenge (z.B. Luft) in die obere Kammer (50) und von Flüssigkeit (z.B. Wasser) in die untere Kammer (51). Dazu bestimmte Ventile (8.1, 8.2) gewähren die Dichtheit, wenn die Injektoren herausgeholt werden. Ein Überdruckventil (11) hält innerhalb des Rohres den gewünschten Druck. Die notwendige Energie für das Zuführen der Füllungs- und Ballastelemente wird von den Transportmitteln geliefert, welche an Bord auch das notwendige Pumpwerk (9) und die notwendigen Kompressoren (10) haben.

Figur 3 schildert das Ende des Behälters (1) aus welchem, das biegungsfähige Rohr (2) herauskommt infolge des Nachschleppens im Wasser desselben Behälters (1) mittels der Schleppösen (34, 34'). In der Figur ersichtlich sind der zentrale Raum (26), das biegungsfähige Rhor (2), welches in seinem Innern die flexible Scheidewand (2') enthält, beide in sich selbst zusammengefaltet.

Figur 4 zeigt die beiden übereinanderliegenden Kammern (50, 51), innerhalb des biegungsfähigen Rohres, welches starr ist, weil die obenliegende Kammer (50) sich über dem ihm zuständigen Raum ausgedehnt hat, da die Pressluft den durch eine unvollständige Wasserfüllung des untenliegenden Raumes (51), den frei gebliebenen Raum okkupiert hat. Die flexible Scheidewand (2') erscheint deswegen runzelig und zusammengefaltet in den Regionen, welche entfernt von den Sackwänden liegen.

Figur 5 beschreibt eine dazwischenliegende Situation des biegungsfähigen Rohres (2), wobei die untenliegende Kammer (51) schlaff ist, weil noch unvollständig mit Wasser gefüllt, die flexible Scheidewand (2') wurde also noch nicht nach unten angespannt wegen der aus dem Injektor (7.1) kommenden und für den obenstehenden Raum (50) bestimmte Pressluft.

Figur 6 zeigt das Ende des Behälters auf der Seite des Einganges und insbesondere den beweglichen Verschluss (38) für die Dichtmachung des zentralen Raumes, zusammen mit dem Befestigungsring (39), anschliessend das vollständig ausgezogene Rohr, das infolge des Abschleppens durch die Schleppösen (34, 34') die ganze gewunschte Wassermenge bekommen hat. Ebenfalls sichtbar ist die Verschlussplatte (37) auf deren Oberfläche, wo sich vier Kupplungslöcher (33, 33', 34, 34') und der Injektor (7.1) befinden.

Figur 7 beschreibt eine Gesamtsituation in welcher die Vorrichtung, eine Verunreinigungsschutzsperre zu bilden im Begriffe ist, welche aus einem flexiblen, teils mit Gas und teils mit Flüssigkeit zu füllendem Rohr (2) besteht. Vordergründig bekommt ein Behälter (1) Wasser in seinen zentralen Raum (26), mittels eines von zwei Schleppseilen (42, 43) bewirkten Schleppmanövers. Die zwei Schleppösen sind nicht sichtbar, weil das System halb eingetaucht ist. Eine Boje (40) auf deren Oberfläche zwei (33, 33') der vier Kupplungslöcher erscheinen, erleichtert zusammen mit dem im zentralen Raum eingedrungenen Wasser die Loslosung des Rohres. Ebenfalls sichtbar sind die zwei Löcher desselben Types auf der Verschlussplatte (37) bei der Behälteröffnung (1).

Figur 8 zeigt einen Behälter, welcher ein im perypherischen Raum (27) zusammengefaltetes Rohr enthält (2) in dessen Innern sich ein biegungsfähiger Sack (2") befindet und am unteren, perypherischen Raum selbst befestigt ist. Im Zentrum steht der innere Raum (26), der von einem biegungsfähigen Rohr (2) umhüllt ist.

Figur 9 beschreibt ein Stück der Verunreinigungsschutzsperre, welche sich aus einer Boje (40) zusammensetzt mit dem biegungsfähigen Rohr (2), welche sich in starrer Ausdehnung befindet auf Grund von zweierlei Füllungen: Flüssigkeit-Gas. Das Stück endet mit dem Behälter (1), welcher auch als Schwimmkörper konzipiert wurde. Aus ihm kommt ein anderes Stück Rohr heraus, welches aus dem darauffolgenden Behälter ausgestossen wurde.

In Figur 10 ist das Rohr in einer expandierenden Phase sichtbar, mit dem Behälter im schwimmendem Zustand, ersichtlich, sind die Dichtungsventile (8.1, 8.2) und die Scheidewand (2').

Figur 11 zeigt einen autonomen Behälter auf Grund einer Gasflasche, welche mittels eines Ventils (13) arbeitet.

## Patentansprüche

1. Vorrichtung für die schnelle Montierung einer Verunreinigungsschutzsperre, bestehend aus einem Behälter (1) mit seitlichen Schleppösen für das Schleppen des Behälters, wobei der Behälter an einem ersten Ende mit einer Verschlussplatte (37) mit Dichtungs- bzw. Überdruckventil (8.1, 8.2, 11) versehen ist, einen einzigen Raum und ein biegungsfähiges Rohr aufweist,
**dadurch gekennzeichnet**,
dass auf der äusseren Oberfläche der Verschlussplatte (37) für die Füllung des Rohres (2) sich zwei Injektoren (7.1, 7.2), und zwei Füllungskapseln (6.1, 6.2) befinden, dass
das Rohr (2) auf sich selbst gefaltet, d.h. auf seinen eigenen, biegungsfähigen Wände zusammengelegt im Behälter (1) angeordnet ist, dass
das Rohr (2) teils mit Flüssigkeit und teils mit Gas zu füllen ist und dazu mit einer internen, biegungsfähigen, flexiblen, in sich selbst zusammenfaltbaren Scheidewand (2') ausgestattet ist, deren Breite innerhalb der Länge des Rohrdiameters und des Kreisumfangs desselben Rohres liegt, welches auf diese Weise geteilt zwei longitudinale, übereinderliegende, asymmetrische Räume (50, 51) aufweist, oder dass das Rohr dazu in seinem Inneren einen biegungsfähigen Sack (2") enthält, dass
das Rohr (2) offen auf der Seite des Injektors (7.1) und geschlossen wie ein Sack am anderen, offenen Ende des Behälters ist,
wobei das offene Ende des Rohres (2), für das Zusammenhalten des Behälters und des Rohres während und nach dem Schleppen am Behälter befestigt ist und dass der Sackboden (3) des Rohres derart im Behälter gelagert ist, dass er beim Schleppen, während dem Füllen des Rohres, als erster aus dem anderen, offenen Ende des Behälters (1) ausgestossen wird.

2. Vorrichtung für die schnelle Montierung einer Verunreinigungsschutzsperre, bestehend aus einem Behälter (1) und einem biegungsfähigen Rohr, welcher an einem ersten Ende mit einer Verschlussplatte (37) mit einem Dichtungs- bzw. Überdruckventil (8.1, 11) und welcher mit seitlichen Schleppösen (34, 34') für das Schleppen des Behälters während dem Füllen des Rohres versehen ist,
**dadurch gekennzeichnet**,
dass der Behälter einen zentralen (26) und einen peripherischen Raum (27) aufweist, wobei der zentrale Raum (26) innerhalb des peripherischen Raumes (27) angeordnet und der Behälter (1) an dem, der Verschlussplatte gegenüberliegenden Ende offen ist, dass
auf der äusseren Oberfläche der Verschlussplatte (37) , welche den peripherischen Raum (27) abschießt, für die Füllung des Rohres (2) sich ein Injektor (7.1) und eine Füllungskapsel (6.2) befinden, dass
das Rohr (2) auf sich selbst gefaltet, d.h. auf seinen eigenen, biegungsfähigen Wände zusammengelegt im perpherischen Raum (27) des Behälters (1) angeordnet ist, wobei
das Rohr (2) teils mit Wasser und teils mit Gas zu füllen ist und dazu mit einer internen, biegungsfähigen, flexiblen, in sich selbst zusammenfaltbaren Scheidewand (2') ausgestattet ist, deren Breite innerhalb der Länge des Rohrdiameters und des Kreisumfangs desselben Rohres liegt, welches auf diese Weise geteilt zwei longitudinale, übereinanderliegende, asymmetrische Räume (50, 51) aufweist, oder dass das Rohr dazu in seinem Inneren einen biegungsfähigen Sack (2") enthält, dass
das Rohr (2) offen auf der Seite des Injektors (7.1) und geschlossen wie ein Sack am anderen, offenen Ende des Behälters ist,
wobei ferner das offene Ende des Rohres (2), für das Zusammenhalten des Behälters und des Rohres während und nach dem Schleppen am Behälter befestigt ist und der Sackboden (3) des Rohres derart im Behälter gelagert ist, dass er beim Schleppen als erster aus dem anderen, offenen Ende des Behälters (1) ausgestossen wird, und dass
der zentrale Raum am ersten Ende mit dem Wasserraum in Verbindung steht, so dass der Eintritt des Wassers aufgrund der Schleppung des Behälters durch den zentralen Raum erfolgt.

3. Vorrichtung nach Patentanspruch 1 oder 2,
**dadurch gekennzeichnet**,
dass das biegungsfähige, teils mit Flüssigkeit, teils mit Gas zu füllende Rohr (2) in seinem Inneren einen biegungsfähigen Sack (2") enthält, welcher mit ihm auf dem Sackboden befestigt ist.

4. Vorrichtung nach Patentanspruch 2,
**dadurch gekennzeichnet**,
dass der Behälter aus drei angrenzenden, ein innerhalb des anderen liegenden Räumen besteht.

5. Verfahren für die Füllung des biegungsfähigen Rohres (2) nach Patentanspruch 1,
**dadurch gekennzeichnet**,
dass das asymmetrisch doppelräumige Rohr (50, 51), welches sich in der Anfangsphase innerhalb des Behälters zusammengefaltet befindet, nach vorausgegangener Entfernung des Verschlussdeckels (5) stufenweise ausgestossen wird, aufgrund des Einlasses von Gas und Flüssigkeit durch die Injektoren (7.1), (7.2) mittels der Inbetriebsetzung eines Kompressors (10) und einer Pumpe (9), welche in der Endphase mit der Ausschaltung der Injektoren endet, von denen der verantwortliche für den Einlass des Gases mit einem Ueberdruckventil (11) versehen ist, sobald die beiden Pumpen, nach Beendigung der Füllung der beiden assymmetrischen Kammern die gewünschte Rigidität des Rohres gegeben haben.

6. Verfahren für die Füllung des biegungsfähigen Rohres nach Patentanspruch 5,
**dadurch gekenzeichnet,**
dass das biegungsfähige, innerhalb des Behälters (1) zusammengefaltene Rohr (2) zusammen mit dem im Innern desselben befindlichen konzentrischen Sackes (2"), stufenweise ausgestossen wird infolge des Lufteinlasses in das biegungsfähige Rohr (2) und der Flüssigkeitszufuhr in den inneren Sack (2") mit Füllungskapseln versehenen (6.1, 6.2) Injektoren (7.1, 7.2), mittels Aktivierung eines Kompressors (10) und einer Pumpe (9), welche mit der Ausschaltung der Injektoren enden wird, von denen derjenige für das Gas durch ein Ueberdruckventil (11) geregelt ist, sobald die Pumpen, nach abgeschlossener Einfüllung beider Räume dem Rohr den gewünschen Starreitsgrad verliehen haben werden.

7. Verfahren für die Füllung des biegungsfähigen Rohres (2) nach Patentanspruch 1 oder 2,
**dadurch gekennzeichnet**,
dass dasselbe asymmetrisch doppelräumige Rohr (50, 51), welches sich in der Anfangsphase innerhalb des Behälters zusammengefaltet befindet, und mit seinem äusseren Boden an einer Boje (40) mittels vier Befestigungsbolzen (31, 31', 32, 32') und eines Ringes (30) festgeklemmt ist, infolge der Spannung durch das Festklemmen mit der Boje und das Schleppen des Behälters im Wasser mittels zwei Schleppseilen (42, 43) mit gleichzeitigem Eindringen des Wassers in den inneren Teil des unteren asymmetrischen Raumes (51) des biegungsfähigen Rohres, sich stufenweise loslöst, Schleppen des Behälters, welcher nach der vollständigen Loslösung des Sackes und nachfolgender Abschliessung des asymmetrischen, mit Flüssigkeit zu füllenden unteren Raumes durch den beweglichen Verschluss (38) und nach der kurz darauf folgenden Aktivierung eines Kompressors (10) mit der entsprechenden Zugabe mittels des dazugehörenden Injektors, in den diesbezüglichen Raum (50) der für die gewünschte Starrheit des Rohres notwendigen Gasmenge, deren Quantität durch ein Ueberdruckventil (11) regulierbar ist, enden wird.

8. Verfahren für die Füllung des biegungsfähigen Rohres nach Patentanspruch 2,
**dadurch gekennzeichnet**,
dass das biegungsfähige zusammengefaltene Rohr (2) zusammen mit dem im Innern desselben befindlichen konzentrischen Sackes (2"), innerhalb des Behälters (1) und mit seinem äusseren Boden (3) an einer Boje (40) mittels vier Befestigungsbolzen (31, 31', 32, 32") und eines Ringes (30) festgeklemmt, infolge der Spannung an den Befestigungspunkten bei den Kupplungslöchen (33, 33') und des Schleppens im Wasser des Behälters mittels zwei Schleppseilen (42, 43) mit gleichzeitiger Eindringung des Wassers in das Innere des Sackes (2") sich stufenweise loslöst, welches in der Endphase nach der vollständigen Loslösung des biegungsfähigen Sackes (2) und nachfolgender Abschliessung durch den beweglichen Verschluss (38), des mit Flüssigkeit zu füllenden internen Sackes (2") und nach der kurz darauf folgenden Aktivierung eines Kompressors (10) und der entsprechenden Zugabe in das biegungsfähige Rohr (2), mittels des dazugehörenden Injektors (7.1), der für die gewünschte Starrheit des Rohres notwendigen Gasmenge, deren Quantität durch ein Ueberdruckventil (11) regulierbar ist, beenden wird.

9. Verfahren für die Füllung des biegungsfähigen Rohres nach Patentanspruch 1 oder 2,
**dadurch gekennzeichnet**,
dass der Behälter, was die Zugabe von Füllungsgas betrifft, welches nicht unbedingt Luft sein muss, autonom ist, und dies durch eine Gasflasche (13) erfolgt.

## Claims

1. Apparatus for the rapid installation of a protective impurity barrier, consisting of a container (1) with lateral drag eyelets for dragging the container, wherein the container is provided, at a first end, with a closure plate (37) with a sealing or pressure relief valve (8.1, 8.2, 11) and has a single chamber and a bendable tube, characterised in that two injectors (7.1, 7,2) and two filling capsules (6.1, 6.2) for filling the tube (2) are located on the external surface of the closure plate (37), in that the tube (2) is folded over itself, i.e. is collapsed over its own bendable walls in the container (1), in that the tube (2) is to be filled partly with liquid and partly with gas and, for this purpose, is equipped with an internal bendable flexible partition wall (2') which can be folded together in itself and of which the width lies within the length of the tube diameter and the circumference of said tube which has two longitudinal superimposed asymmetric chambers (50, 51) when divided in this way, or in that the tube contains a bendable bag (2") in its interior for this purpose, in that the tube (2) is open on the side with the injector (7.1) and closed like a bag at the other, open end of the container, wherein the open end of the tube (2) is fastened on the container in order to hold the container and the tube together during and after the dragging operation and in that the bottom (3) of the bag of the tube is located in the container in such a way that it is the first to be ejected from the other, open end of the container (1) during the dragging operation while the tube is being filled.

2. Apparatus for the rapid installation of a protective impurity barrier, consisting of a container (1) and a bendable tube which is provided, at a first end, with a closure plate (37) with a sealing or pressure relief valve (8.1, 11) and which is provided with lateral drag eyelets (34, 34') for dragging the container while the tube is being filled, characterised in that the container comprises a central chamber (26) and a peripheral chamber (27), the central chamber (26) being arranged within the peripheral chamber (27) and the container (1) being open at the end remote from the closure plate, in that an injector (7.1) and a filling capsule (6.2) for filling the tube (2) are located on the external surface of the closure plate (37) sealing the peripheral chamber (27), in that the tube (2) is folded over itself, i.e. is collapsed over its own bendable walls in the peripheral chamber (27) of the container (1), wherein the tube (2) is to be filled partly with water and partly with gas and, for this purpose, is equipped with an internal bendable flexible partition wall (2') which can be folded in itself and of which the width lies within the length of the tube diameter and the circumference of said tube which has two longitudinal superimposed asymmetric chambers (50, 51) when divided in this way, or in that the tube contains a bendable bag (2") in its interior for this purpose, in that the tube (2) is open on the side with the injector (7.1) and closed like a bag at the other, open end of the container, wherein, moreover, the open end of the tube (2) is fastened on the container in order to hold the container and the tube together during and after the dragging operation and the bottom (3) of the bag of the tube is located in the container in such a way that it is the first to be ejected from the other, open end of the container (1) during the dragging operation and in that the central chamber communicates with the water chamber at the first end so the water is admitted through the central chamber owing to the dragging of the container.

3. Apparatus according to claim 1 or 2, characterised in that the bendable tube (2) to be filled partly with liquid and partly with gas contains a bendable bag (2") in its interior which is fastened with it on the bottom of the bag.

4. Apparatus according to claim 2, characterised in that the container consists of three adjoining chambers located one within the other.

5. Process for filling the bendable tube (2) according to claim 1, characterised in that the asymmetric double-chamber tube (50, 51) which is folded together within the container in the initial phase is ejected in stages after preliminary removal of the closure cap (5) owing to the intake of gas and liquid through the injectors (7.1, 7.2) by setting into operation a compressor (10) and a pump (9) which ends in the final phase by switching off the injectors, of which the one responsible for the intake of the gas is provided with a pressure relief valve (11), as soon as the two pumps have imparted the desired rigidity to the tube on completion of filling of the two asymmetric chambers.

6. Process for filling the bendable tube according to claim 5, characterised in that the bendable tube (2) folded together within the container (1) together with the concentric bag (2") located in the interior thereof is ejected stepwise owing to the intake of air into the bendable tube (2) and the supply of liquid into the internal bag (2") [by] injectors (7.1, 7.2) provided with filling capsules (6.1, 6.2), by activation of a compressor (10) and a pump (9), which will end with the disconnection of the injectors, of which the one for the gas is controlled by a pressure relief valve (11), as soon as the pumps have imparted the desired degree of rigidity to the tube on completion of filling of the two chambers.

7. Process for filling the bendable tube (2) according to claim 1 or 2, characterised in that the same asymmetric double-chamber tube (50, 51) which is folded together within the container in the initial phase and is clamped with its external base on a buoy (40) by means of four fastening bolts (31, 31', 32, 32') and a ring (30) is released in stages owing to the tension resulting from the clamping with the buoy and the dragging of the container in the water by means of two drag ropes (42, 43) with simultaneous penetration of the water into the interior of the lower asymmetric chamber (51) of the bendable tube, the dragging of the container ending after complete release of the bag and subsequent sealing of the asymmetric lower chamber to be filled with liquid by the movable closure (38) and after activation of a compressor (10), which follows soon afterward, and the corresponding addition into the appropriate chamber (50) by means of the associated injector of the amount of gas which is required for the desired rigidity of the tube and of which the quantity can be regulated by a pressure relief valve (11).

8. Process for filling the bendable tube according to claim 2, characterised in that the bendable tube (2), which is folded together, along with the concentric bag (2") located in the interior thereof and clamped within the container (1) and with its external base (3) on a buoy (40) by means of four fastening bolts (31, 31', 32, 32") and a ring (30), is released in stages owing to the tension at the fastening points at the coupling holes (33, 33') and dragging of the container in the water by means of two drag ropes (42, 43) with simultaneous penetration of the water into the interior of the bag (2"), which will end in the final phase after complete release of the bendable bag (2) and subsequent sealing by the movable closure (38) of the internal bag (2") to be filled with liquid and after activation, which follows soon afterward, of a compressor (10) and the corresponding addition into the bendable tube (2) by means of the associated injector (7.1) of the amount of gas which is required for the desired rigidity of the tube and of which the quantity can be regulated by a pressure relief valve (11).

9. Process for filling the bendable tube according to claim 1 or 2, characterised in that the container is autonomous with respect to the addition of filling gas which does not necessarily have to be air, and this is achieved by means of a gas bottle (13).

## Revendications

1. Dispositif destiné au montage rapide d'une barrière anti-pollution, comprenant un récipient (1) muni de poignées latérales destinées au halage du récipient, le récipient étant muni sur une première extrémité d'une plaque de fermeture (37), équipée d'une soupape d'étanchéité et de sûreté (8.1, 8.2, 11), comportant un seul compartiment et un tube flexible, caractérisé en ce que deux injecteurs (7.1, 7.2) et deux capsules d'injection (6.1, 6.2) sont montés sur la face extérieure de la plaque de fermeture (37) pour le remplissage du tube (2), en ce que le tube (2), plié sur lui-même, c'est-à-dire plié sur ses propres parois flexibles, est disposé dans le récipient (1), en ce que le tube (2) doit être rempli en partie de liquide et en partie de gaz et, à cet effet, il est muni d'une cloison (2') pliable sur elle-même, dont la largeur est comprise entre la longueur du diamètre du tube et le périmètre dudit tube, lequel ainsi séparé est formé de deux compartiments longitudinaux asymétriques (50, 51), disposés l'un au-dessus de l'autre, ou en ce que, à cet effet, un sac (2") flexible est monté à l'intérieur du tube, en ce que le tube (2) est ouvert sur le côté de l'injecteur (7.1) et fermé comme un sac sur l'autre extrémité ouverte du récipient, l'extrémité ouverte du tube (2) étant fixée contre le récipient afin que le récipient et le tube restent solidaires pendant et après le halage et en ce que le fond du sac (3) dans le tube est posé dans le récipient de telle sorte que, au cours du halage, pendant le remplissage du tube, ledit fond sera poussé en premier hors de l'autre extrémité ouverte du récipient (1).

2. Dispositif destiné au montage rapide d'une barrière anti-pollution, comprenant un récipient (1) et un tube flexible, lequel est muni sur une première extrémité d'une plaque de fermeture (37) équipée d'une soupape d'étanchéité et de sûreté (8.1, 11) et lequel est muni de poignées latérales (34, 34') destinées au halage du récipient pendant le remplissage du tube, caractérisé en ce que le récipient comporte un compartiment central (26) et un compartiment périphérique (27), le compartiment central (26) étant disposé à l'intérieur du compartiment périphérique (27) et le récipient étant ouvert sur l'extrémité opposée à la plaque de fermeture (37), en ce que, pour le remplissage du tube (2), un injecteur (7.1) et une capsule d'injection (6.2) sont montés sur la face extérieure de la plaque de fermeture (37), qui obture le compartiment périphérique (27), en ce que le tube (2), plié sur lui-même, c'est-à-dire plié sur ses propres parois flexibles, est disposé dans le compartiment périphérique (27) du récipient (1), le tube (2) étant destiné à être rempli en partie de liquide et en partie de gaz et étant muni, à cet effet, d'une cloison (2') intérieure flexible, souple, pliable sur elle-même, dont la largeur est comprise entre la longueur du diamètre du tube et le périmètre dudit tube, lequel ainsi séparé est formé de deux compartiments longitudinaux asymétriques (50, 51), disposés l'un au-dessus de l'autre, ou en ce que, à cet effet, un sac (2") flexible est monté à l'intérieur du tube, en ce que le tube (2) est ouvert sur le côté de l'injecteur (7.1) et fermé comme un sac sur l'autre extrémité ouverte du récipient, l'extrémité ouverte du tube (2) étant fixée par ailleurs contre le récipient, afin que le récipient et le tube restent solidaires pendant et après le halage, et le fond du sac (3) dans le tube est posé dans le récipient de telle sorte que, pendant le halage, ledit fond sera poussé en premier hors de l'autre extrémité ouverte du récipient (1), et en ce que le compartiment central communique par sa première extrémité avec le compartiment rempli d'eau, de telle sorte que, par le halage du récipient, l'eau pénètre par le compartiment central.

3. Dispositif selon la revendication 1 ou 2, caractérisé en ce que le tube (2) flexible, destiné à être rempli en partie de liquide et en partie de gaz contient un sac flexible (2''), qui est fixé avec ledit tube par le fond du sac.

4. Dispositif selon la revendication 2, caractérisé en ce que le récipient est formé par trois compartiments contigus, disposés l'un à l'intérieur de l'autre.

5. Procédé de remplissage du tube flexible (2) selon la revendication 1, caractérisé en ce que le tube à deux compartiments (50, 51) asymétriques, qui est plié à l'intérieur du récipient dans la phase de départ et qui, après l'enlèvement préalable du couvercle de fermeture (5), sera progressivement poussé vers l'extérieur sous l'effet de l'injection du gaz et du liquide par l'intermédiaire des injecteurs (7.1), (7.2), commandés par la mise en service d'un compresseur (10) et d'une pompe (9), lequel processus d'injection se termine dans la phase finale par la désactivation des injecteurs, parmi lesquels celui prévu pour l'injection du gaz est muni d'une soupape de sûreté (11), dès que les deux pompes ont donné au tube la rigidité souhaitée à la fin du remplissage des deux compartiments asymétriques.

6. Procédé de remplissage du tube flexible selon la revendication 5, caractérisé en ce que le tube (2) flexible, plié à l'intérieur du récipient (1), en même temps que le sac (2") concentrique situé à l'intérieur dudit tube, sont progressivement poussés vers l'extérieur sous l'effet de l'injection d'air dans le tube flexible (2) et de l'admission de liquide dans le sac intérieur (2") par l'intermédiaire des injecteurs (7.1, 7.2) munis de capsules d'injection (6.1, 6.2), commandés par l'activation d'un compresseur (10) et d'une pompe (9), lequel processus d'injection se termine avec la désactivation des injecteurs, parmi lesquels celui prévu pour l'injection du gaz est muni d'une soupape de sûreté (11), dès que les pompes auront donné au tube la rigidité souhaitée à la fin du remplissage des deux compartiments.

7. Procédé de remplissage du tube flexible (2) selon la revendication 1 ou 2, caractérisé en ce que ledit tube à deux compartiments (50, 51) asymétriques, qui est plié à l'intérieur du récipient dans la phase de départ et qui est bloqué par son fond extérieur contre une bouée (40) à l'aide de quatre boulons de fixation (31, 31', 32, 32') et une bague (30), se détachera progressivement sous l'effet de la tension due au blocage contre la bouée et sous l'effet du halage du récipient dans l'eau à l'aide de deux cordages de halage (42, 43) et sous l'effet de l'eau qui pénètre en même temps dans la partie intérieure du compartiment (51) asymétrique inférieur du tube flexible, lequel procédé se termine, lorsque la poche sera complètement détachée et lorsque le compartiment inférieur asymétrique destiné à recevoir l'eau sera ensuite fermé par le système de fermeture (38) mobile et après l'activation, peu après, d'un compresseur (10) destiné à injecter dans le compartiment (50) concerné, par l'injecteur prévu à cet effet, la quantité de gaz adéquate pour obtenir la rigidité souhaitée du tube, laquelle quantité peut être régulée par une soupape de sûreté (11).

8. Procédé de remplissage du tube flexible selon la revendication 2, caractérisé en ce que le tube (2) flexible plié, de même que le sac (2") concentrique situé à l'intérieur dudit tube, qui est bloqué avec son fond extérieur (3) contre une bouée (40) à l'aide de quatre boulons de fixation (31, 31', 32, 32'') et une bague (30), se détachera progressivement sous l'effet de la tension exercée sur les points de fixation au niveau des trous d'assemblage (33, 33') et due au halage du récipient dans l'eau à l'aide de deux cordages de halage (42, 43) et sous l'effet de l'eau qui pénètre en même temps à l'intérieur du sac (2), lequel procédé se termine dans la phase finale, lorsque le sac sera complètement détaché et lorsque le sac flexible (2) sera ensuite fermé par le système de fermeture (38) mobile du sac intérieur (2") destiné à recevoir le liquide et après l'activation, peu après, d'un compresseur (10) destiné à injecter dans le tube flexible (2), au moyen de l'injecteur (7.1) prévu à cet effet, la quantité de gaz adéquate pour obtenir la rigidité souhaitée du tube, laquelle quantité peut être régulée par une soupape de sûreté (11).

9. Procédé de remplissage du tube flexible selon la revendication 1 ou 2, caractérisé en ce que le récipient est autonome en ce qui concerne la quantité de gaz à injecter, lequel n'est pas nécessairement de l'air, et le gaz est injecté au moyen d'une bouteille à gaz (13).
